# EUROPÄISCHE PATENTSCHRIFT

(11) **EP 2 455 702 B1**
(45) Veröffentlichungstag und Bekanntmachung des Hinweises auf die Patenterteilung: **31.12.2014**
(21) Anmeldenummer: 12000856.0
(22) Anmeldetag: 19.12.2009
(51) Int. Cl.: F41H 5/02, F41H 5/04

(54) **Objektschutz vor Hohlladung**
Protection of an object from hollow charges
Protection d'un objet contre les charges creuses

(30) Priorität: 29.12.2008 EP 08405315
(43) Veröffentlichungstag der Anmeldung: 23.05.2012
(62) Teilanmeldung aus: 09775088.9
(73) Patentinhaber: RUAG Schweiz AG, 3602 Thun (CH)
(72) Erfinder: Radstake, Marc, 3613 Steffisburg (CH); Kaufmann, Hanspeter, 2952 Cornol (CH)
(74) Vertreter: Frauenknecht, Alois J.

(56) Entgegenhaltungen:
- WO-A1-2011/057628
- WO-A1-2011/123086
- WO-A2-2010/008428
- DE-A1- 19 825 260

## Beschreibung

Die vorliegende Erfindung bezieht sich auf einen Objektschutz gegen ungelenkte und/oder im Unterschallbereich fliegende , Hohlladungen aufweisende Mittelkalibergeschosse mit frontseitig axial angeordneten elektrischen Aufschlagzündern mit flächenförmigen Verbindungsleitungen zur Zündkette, wobei der Objektschutz eine Schutzschicht mit matrixförmig angeordneten, aus einer Fläche herausragenden Stäben aufweist, wobei der diagonale Abstand (a) zwischen den Stäben kleiner als das Kaliber (K) des Wirk-Geschosses und grösser als die Spitze des Geschosses ist.

Im zweiten Welkrieg wurden erstmals gegen gepanzerte Ziele Geschosse mit Hohlladungen abgefeuert. Dies einerseits von den US-Streitkräften (Bazooka genannte Waffe) und anderseits von Deutschland (Panzerfaust und Panzerschreck genannt). Zur Beschleunigung der Geschosse dienten Treibmittel wie Ladungen und Treibpatronen. Danach entwickelte Russland eine weitverbreitete Waffe, die als RPG (Rocket-Propelled Granade) bezeichnet wird. Diese wird in einer seit 1961 hergestellten Version noch heute, vor allem im Bereich der asymmetrischen Kriegsführung als Typ RPG-7, mit verschiedensten Hohlladungen, eingesetzt. Während die frühen Systeme mechanische Aufschlagzünder besassen, sind die neueren mit frontseitigen piezoelektrischen Zündvorrichtungen ausgerüstet und weisen zwischen dem Zündgenerator und der Zündkette flächige, galvanisch leitende Verbindungsleitungen auf. Diese relativ einfachen, meist raketengetriebenen Mittelkalibergeschosse sind weltweit verbreitet und stellen ein gewaltiges Gefahrenpotential dar; sie sind billig zu erstehen, leicht handhabbar und werden in verschiedensten Ausführungsarten gegen stationäre und mobile Objekte, insbesondere gegen leicht gepanzerte Fahrzeuge eingesetzt.

Neben verschiedensten aktiven und passiven Panzerungen wurden bereits 1940 (DE -A- 688 526) auf das zu schützende Objekt massive Stahlstäbe und prismatische Körper aufgesetzt, welche insbesondere Geschosse von Panzerabwehrkanonen ablenken sollten. Eine Weiterentwicklung davon (DT -A1-26 01 562) verwendete spezielle warmfeste Materialien und auch Panzerplatten mit matrixförmig angeordneten und aus einer Fläche herausragenden massiven Körpern (Fig. 1 und Fig. 2), um die exotherme Wirkung von Sprengladungen vom zu schützenden Objekt fernzuhalten.

Beide vorerwähnten Schutzanordnungen weisen den Nachteil auf, dass diese wohl bis zu einem gewissen Grad die zerstörerische Wirkung der Geschosse beispielsweise einer auftreffenden und gezündeten Hohlladung reduzieren, aber nicht deren Initiierung verhindern können.

Aus der DE 198 25 260 A1 ist bekannt, Stäbe verteilt auf dem zu schützenden Objekt anzuorden. Damit soll der Hohlladungsstrahl, bei dessen Bildung, d.h. vor seiner Streckung, wirksam gestört werden. Diese Stäbe vermögen jedoch nicht die Initiierung der Sprengladung zu verhindern.

Es ist daher Aufgabe der Erfindung, einen Objektschutz zu schaffen, der die Initiierung der Sprengladung möglichst verhindert oder zumindest beeinträchtigt und sollte die Ladung dennoch gezündet werden, deren Wirkung so massiv reduziert, dass das Objekt in seiner Funktion nicht wesentlich gestört ist.

Diese Aufgabe wird dadurch gelöst, dass dass die Stäbe aus Stahl gefertigt sind, dass die Spitzen der Stäbe scharfkantig zum Eindringen in die Haube des Mittelkalibergeschosses ausgebildet und aus gehärtetem Stahl bestehen, dass diese Stäbe über eine Fläche der Schutzschicht herausragen, wobei die freie Länge der Stäbe grösser ist, als die gesamte Länge einer Haube des Geschosses, gemessen von der Spitze des Aufschlagzünders bis zum grössten Durchmesser einer Auskleidung der Hohlladung des Mittelkalibergeschosses.

Die im Patentanspruch erwähnte Fläche kann eben oder eine beliebige Raumfläche sein. Die Halterung der Stäbe oder Stifte kann in der Fläche erfolgen und/oder die Stäbe können dahinter in einer massiven Platte fixiert sein.

Die Merkmale zur Anordnung der Stäbe oder Stifte erlauben dem Geschoss ein partielles Eindringen mit dessen Haube in die Matrix. Dabei wird überraschenderweise die Zündfunktion ummittelbar derart massiv gestört, dass in den meisten Fällen gar keine Initiierung der Ladung erfolgt. Findet in Einzelfällen dennoch eine Zündung statt, so wird bei Präzisionsladungen die optimale Distanz (Stand off) der Hohlladung zum Ziel überschritten, was bekanntlich zu einer beträchtlichen Reduktion von deren Strahlleistung und/oder nur zu einem blossen Abbrand führt. In Verbindung mit konventionellen Schutzmassnahmen (passive und/oder aktive Panzerungen) ist auch in solchen Fällen das Objekt ausreichend geschützt.

Voraussetzung für das Verhindern einer Initierung der Zündung sind Stäbe oder Stifte, die wenigstens in dem vom Geschoss direkt beaufschlagten Teil galvanisch leitend sind.

Wesentliche Vorteile gegenüber nur konventionellen Schutzmassnahmen bestehen im relativ geringen Gewicht des Erfindungsgegenstands, seiner einfachen Herstellung, seiner geringen Kosten sowie der Nachrüstbarkeit an bereits vorhandenen Objekten.

In nachfolgenden abhängigen Anprüchen sind vorteilhafte Weiterbildungen des Erfindungsgegenstands charakterisiert. Dabei wird der umfassende Begriff Stab verwendet, da der Querschnitt dieser Körper im Verhältnis zu deren Länge relativ klein ist. Ebenfalls trifft für die meisten Ausführungsformen der Begriff Stift (kurzer Stab) zu, weil aus materialtechnischen und Gewichtsgründen die Länge der Stäbe so kurz wie funktionstechnisch sinnvoll gewählt ist.

Günstig sind, insbesondere an Fahrzeugen, möglichst zusammenhängende Deckflächen, worunter die Stäbe "versteckt" sind. Wenn die Stäbe 3 an ihrer äusseren Stirnseite durch wenigstens eine flächige und zusammenhängende äussere Schicht abgedeckt sind, wird die Verletzungsgefahr eliminiert und zudem lassen sich dadurch Schmutzablagerungen und Verbiegungen der Stäbe vermeiden.

Werden die Stirnseiten der Stäbe mit stumpfwinkligen Konen versehen, die in scharfen Spitzen enden, oder werden diese Stirnseiten mit einem zentralen scharfkantigen Zapfen versehen, führt dies in vielen Fällen auch bei einem direkten, senkrechten Auftreffen der Geschossspitze auf einen Stab zu einer unmittelbaren Zerstörung des Piezokristalls im Aufschlagzünder. Bei frontseitigen Piezo-Generatoren wird durch eine Zersplitterung des Kristalls die notwendige Zündspannung unterschritten, so dass die Initiierung der Ladung unterbleibt.

Besonders einfach lassen sich die Stäbe in einer massiven Platte befestigen, aus der sie herausragen.

Eine massive Platte lässt sich sehr einfach mit Stäben ausrüsten und hat zudem noch den Vorteil, dass sie ein wirksamer Schutz gegen Kleinkalibermunition ist.

Wirtschaftlich günstig und auch temporär einsetzbar ist ein Schutz mit Stäben, die aus den Knoten eines Stahlnetzes herausragen.

Mittels Strahlbearbeitung (Laser, Wasserstrahl etc.) lassen sich sehr leichte und kostengünstige Schutzschichten aus Flachmaterial (Blech) herstellen, die auch integrierbar in verschiedenste System sind.

Nachfolgend werden an Hand von Zeichnungen Ausführungsbeispiele der Erfindung dargestellt und beschrieben. Es zeigen:
- Fig. 1: das Prinzip zur Verhinderung der Initiierung einer Hohlladung mittels einer Schutzschicht, wobei als Variante ein nur in einem Endbereich galvanisch leitender Stab vorhanden ist,
- Fig. 2: eine Haube eines Geschosses beim Auftreffen auf eine Schutzschicht,
- Fig. 3: eine weitere Darstellung eines schräg fliegenden Geschosses beim Auftreffen auf eine Schutzschicht,
- Fig. 4a: ein Stab einer Schutzschicht mit konischer Spitze,
- Fig. 4b: ein Stab einer Schutzschicht mit scharfkantigem Zapfen,
- Fig. 5: eine modulare Grundplatte mit geneigt angeordneten Stäben,
- Fig. 6: eine modulare Schutzschicht mit interner Knautschschicht und äusserer Verkleidung,
- Fig. 7: eine Variante einer Schutzschicht mit äusserer Vekleidung,
- Fig. 8: das Prinzip einer durchsehbaren und verstellbaren Schutzschicht vor der Frontscheibe eines gepanzerten Fahrzeugs,
- Fig. 9: einen Schützenpanzer mit modularen und speziellen Schutzschichten, auch für Sensoren und Ein- und Auslässe,
- Fig.10: eine Schutzschicht bestehend aus einem Stahlnetz mit in den Knoten des Netzes eingesetzten Stäben sowie
- Fig. 11: eine Schutzschicht in Leichtbauweise hergestellt aus Blechstreifen, die mittels Strahlbearbeitung ausgeschnitten sind.

In sämtlichen Figuren sind gleiche Funktionselemente mit gleichen Bezugsziffern versehen.

In Figur 1 ist mit 1 eine Schutzschicht bezeichnet. In einer Grundplatte 2 sind matrixartig Stäbe 3 eingesetzt und rückseitig mit Flanschen 4 auf der Grundplatte 2 fixiert. Die Stäbe 3 überragen eine innere Fläche 2' um eine Länge l₁. Ein auf ein zu schützendes Objekt O auftreffendes Geschoss 100 in Flugrichtung F dringt mit seinem Aufschlagzünder 102 zwischen die Stäbe 3 ein. Eine dünnwandige Doppel-Haube 101 des Geschosses 100 wird dabei durchlöchert und durch die Endbereiche 3b der Stäbe 3 elektrisch kurz geschlossen, so dass der frontseitige Aufschlagszünder 102 mit seinem Piezo-Sensor nicht mehr wirksam werden kann. Die Doppel-Haube 101 ist, physikalisch betrachtet, eine flächenförmige Zweidraht-Leitung für die Zündenergie. Sie verbindet den Aufschlagzünder 102 in notorisch bekannter Weise mit einer die Hohlladung beschleunigenden Zündkette (nicht dargestellt). Der diagonale Abstand a zwischen den Stäben 3, 3a, 3b einer Matrix aus mehreren Stäben 3 ist im Maximum kleiner als das Kaliber K des Wirk-Geschosses. In jedem Fall wird dadurch die Doppel-Haube 101 "aufgespiesst" und kurzgeschlossen, zumindest aber zusammengedrückt; siehe Teilschnitt-Darstellung in Fig. 1. Die gesamte Länge l₀ der Haube 101, gemessen von der Spitze des Aufschlagzünders 102 bis zum grössten Durchmesser einer Auskleidung 104 einer Hohlladung 103 ist kürzer als die freie Länge l₁ der Stäbe 3. Damit ist gewährleistet, dass eine in die Schutzschicht 1 eingedrungene Haube 101 beschädigt ist, bevor der Aufschlagzünder 102 aktiviert sein kann. Die Spitzen 3' der Stäbe 3 sind scharfkantig ausgebildet und bestehen aus gehärtetem Stahl und/oder weisen eine galvanisch leitende Beschichtung auf.

Versuche mit raketengetriebenen Hohlladungen mit einer Auftreffgeschwindigkeit von 300 m/s auf der Schutzschicht 1 haben ergeben, dass die Initiierung der Hohlladung mit nahezu 100% -iger Wahrscheinlichkeit verhindert wird, dies wenn die Flugrichtung F parallel zu den Stäben 3 ist. Die Versuche erfolgten mit Geschossen mit einem Kaliber von 85 mm und mit einer Matrix mit Stäben 3 von 6,5 mm Durchmesser aus hochfestem Stahl mit gehärteten Spitzen 3'. Die maximalen Abstände a zwischen den Stäben 3 (in der Diagonale der Matrix gemessen) betrugen 50 mm, deren Länge l₁ war mit 140 mm festgelegt.

Fig. 2 zeigt den ungünstigen Fall eines schräg auf die Stäbe 3 auftreffenden Geschosses, wobei nur dessen Haube 101 und der Aufschlagzünder 102 gezeichnet sind. In diesem Fall kann der Piezo-Generator aktiviert sein, bevor die Haube 101 durchstossen ist, so dass sich weitere Schutzmassnahmen in der Schutzschicht 1 aufdrängen.

Fig. 3 zeigt eine ähnliche Situation, wobei aber hier die Wahrscheinlichkeit einer Zündung der Hohlladung bereits wesentlich kleiner ist, da ein Stab 3 die Haube 101 vor einer Berührung des Aufschlagszünders 102 mit einem weiteren Stab bereits durchstossen und kurzgeschlossen hat.

Fig. 4a und 4b zeigen Massnahmen zur Verbesserung der Schutzwirkung. Es hat sich nämlich gezeigt, dass direkt frontal auf die Spitzen 3' der Stäbe 3 auftreffende piezoelektrische Aufschlagzünder oft völlig zerstört werden, bevor sie eine ausreichend hohe Zündspannung generieren. Voraussetzung für eine solche Zerstörung sind extrem hohe Flächenpressungen, d.h. Impulse wie sie durch einen stumpfen Konus 5 mit einer scharfkantigen Spitze 6 (Fig. 4a) oder durch einen scharfkantigen Zapfen 7 von 1 bis 2 mm Durchmesser (Fig. 4b) erzielt werden.

Ausgehend von der Erkenntnis aus den Fig. 2 und 3 sind gemäss Fig. 5 die Stäbe 3 unter einem Neigungswinkel α in die Grundplatte 2 eingesetzt, wobei hier eine fiktive Flugrichtung F_{f} angenommen wurde, welche der Bedrohungslage entspricht. Die innere Fläche der Grundplatte 2 ist wiederum mit 2' bezeichnet. Dies erlaubt, wie Fig. 5 zeigt, auch Schrägflächen optimal zu schützen.

Fig. 6 zeigt eine Schutzschicht 1 mit einer inneren Knautschschicht 8 aus einem gewellten Lochblech aus Stahl, welches kinetische Energie aufnehmen kann, falls das Geschoss schräg eindringt und/oder dessen Ladung gezündet wird. In diesem Fall ist auch dann die Wirkung eines Hohlladungsstrahls reduziert, weil der optimale Abstand zum Ziel, d.i. das zu schützende Objekt O, vom 2 bis 3 -fachen des Kalibers (Stand off) überschritten wird. Damit die wirksame Länge l₁ (vgl. Fig. 1) der Stäbe 3 nicht unterschritten wird, ist die höchste Lage der Fläche 2', d.h. die "Wellenberge" der Schicht 8 als Messbasis gewählt. Zur Verhinderung von unbeabsichtigten Verletzungen sowie von Verschmutzungen und vor dem Verfangen mit irgend welchen Gegenständen (Ästen etc.) sind die Stäbe 3 durch einen Leichtschaumstoff 9 (handelsüblicher Polymer) abgedeckt. Seitlich befinden sich Abdeckungen 10 aus dünnwandigen Aluminiumplatten.

Analog ist der Gegenstand nach Fig. 7 aufgebaut, wobei hier die Knautschschicht 8 aus einer Verbundplatte aus Metall und Kunststoffen besteht. Wiederum ist hier die Messbasis, die Fläche 2', für die Länge l₁ der Stäbe 3 vorgemerkt. Im Gegensatz zu Fig. 6 erfolgt hier eine allseitige Abdeckung der modularen Schutzschicht 1 mit UV-beständigen Kunststoffplatten.

Aus Fig. 8 sind an einem gepanzerten Fahrzeug 110 die Frontscheiben mit einer Schutzschicht 1 versehen, welche durchsehbar und verstellbar ist. Die in Reihen R1 bis Rn, in seitlichen Lagern 13' kippbar angeordneten Stäbe 3 lassen sich durch einen Antrieb 13 mit Gelenkverbindungen 12 auf die aktuelle Bedrohungslage einstellen. Der Antrieb 13 ist in einen an sich bekannten Dachschutz 16 eingebaut und daher gestrichelt eingezeichnet.

Selbstverständlich kann eine analoge Anordnung auch bei den auf der Zeichnung nicht geschützten Seitenfenstern vorgesehen werden.

In der Darstellung Fig. 1 ist eine besonders, gewichtssparenden Weiterentwicklung eingezeichnet. Ein Stabe 3a besteht aus einem starren Verbundstoff mit Kohlefasern hergestellt. Zur Verbesserung der Leitfähigkeit ist dieser an seiner der Bedrohung zugewandten Oberfläche 3a zu einem Drittel der gesamten l₁ Länge metallisiert und tragen metallische Spitzen 3'. Als galvanisch leitende Schicht bietet sich eine möglichst harte Beschichtung m an, die im vorliegenden Fall wahlweise aus Titancarbonitrid (TiCN) oder Titannitrid (TiN) besteht. Die Farbe der Beschichtung ist nach der Tarnfarbe des Objekts gewählt. Ein weiterer Vorteil dieser Ausführungsform besteht im geringen "Radarquerschnitt", d.h. sie trägt wenig zur Radarerkennung bei und beeinträchtigt die übrigen Mittel zur "Camouflage" nicht. Stäbe in dieser Ausführungsform sind hauptsächlich für bewegliche Schutzschichten, analog Fig. 8 vorgesehen.

Ein bewaffnetes Kettenfahrzeug, Fig. 9, ein Schützenpanzer 111 für einen geschützten Truppentransport, ist mit modularen Schutzschichten 1 gemäss Fig. 7 ausgerüstet. Zusätzlich sind die beiden, beweglichen optischen Sensoren 112 (steuerbare Wärmebild-Kameras) durch angepasste seitliche Abdeckungen 10 (Schutzschichten), mit integrierten Stäben 3, vor einem direkten Beschuss geschützt. Aus zeichnerischen Gründen ist hier die ebenfalls vorhandene Leichtschaumstoffschicht, vgl. Fig. 6 und 7 nicht dargestelt.

Derartige Schutzschichten 10 empfehlen sich für sämtliche Ein- und Ausgänge, wie beispielsweise auch für Lufteintritte und Auspufföffnungen an Fahrzeugen oder stationären Anlagen. Beispielhaft sind hier am Schützenpanzer 111 seitliche Lufteinlässe 17 mit Stäben 3 versehen und damit geschützt.

Eine weitere Variante einer Schutzschicht 1' besteht aus einem an sich bekannten Stahlnetz Fig. 10, in dessen Knoten 14 Stäbe 3 eingesetzt sind. Die Stäbe 3 sind mittels jeweils einem Knotenblech 15 vor Verdrehungen geschützt. Wiederum ist hier die Messbasis für die Länge der Stäbe 3 die Fläche 2', welche der maximalen Höhe der Knotenbleche 15 entspricht. Nicht dargestellt sind Schweissstellen an den Knotenblechen 15, die den Stäben 3 die notwendige Stabilität vermitteln. Die Knotenbeleche 15 übernehmen zusammen mit den Maschen des Netzes 2a die Funktion einer Platte 2, 2'; vgl. Fig. 1 bis Fig. 7. Im Gegensatz zu einer Platte lässt sich jedoch ein Netz 2a leicht an die Raumformen eines zu schützenden Objekts anpassen.

Neben der Gewichts- und Kosteneinsparung können mit dieser Ausführungsform wirkungsvoll und in kürzester Zeit gefährdete Objekte wie Eingänge, Fenster, Schächte u. dgl. vor Angriffen geschützt werden.

In einer Leichtbauversion nach Fig. 11 sind die Stäbe 3" einer Schutzschicht aus einzelnen Blechstreifen 50 hergestellt, welche mittels Strahlbearbeitung (Laser) ausgeschnitten wurden. Die Höhe der Blechstreifen 50 entspricht der Länge l₁ plus einer der Konstruktion angepassten Stegbreite 51, welche je nach Grundplatte oder Träger R1-Rn bestimmt ist. Zur Gewichtsreduktion wurden Ausnehmungen A ausgeschnitten. Die formschlüssig zusammengepassten Teile sind - in Figur 11 nicht dargestellt - kraftschlüssig miteinander verschweisst. Das verwendete Blech für die Stäbe 3" ist Stahlblech von einigen Millimetern Dicke, ebenfalls können hochfeste Aluminiumbleche Verwendung finden. Hierzu findet eine an sich ebenfalls bekannte Strahlbearbeitung mittels Hochdruck-Wasserstrahl Anwendung.

Hier übernehmen die Stege die Funktion der Platte (Fig. 1 bis Fig. 7). Diese Variante erlaubt ebefalls sehr kurzfristig einen Objektschutz nach zu rüsten. Bei entsprechender Dimensionierung der Stege (biegbare Queschnitte) können auch gewölbte Flächen durch eine Schutzschicht lückenlos belegt werden.

Die nach Fig. 11 realisierten Schutzschichten zeichnen sich - gegenüber konventionellen Schutzmassnahmen - durch ein relativ geringes Flächengewicht von 40 kg/m² (Mittelwert) aus. Der Erfindungsgegenstand lässt sich in weiten Grenzen an die Bedrohungslage anpassen. Die verwendeten Materialien und Technologien sind konventionell und können auch laufend durch neue und bessere Werkstoffe, u.a. Verbundmaterialien, substituiert werden. Ebenfalls lässt sich der Gegenstand in analoger Weise an am zu schützenden Objekt bereits vorhandene Mittel gegen die Detektion mittels elekromagnetischer Strahlung anpassen bzw. es lassen sich solche integrieren.

Zu allen Ausführungsbeispielen empfiehlt es sich die Stäbe und Metallteile 3,3b,3";R1-Rn mit der Masse (Erdung) zu verbinden, damit alle bei der Aktivierung der Zündvorrichtung vorhandene Potentiale sicher abgeleitet werden, bevor sie die Zündkette erreichen können.

### Bezeichnungsliste

- 1: Schutzschicht
- 1': Stahlnetz
- 1a: Schutzschicht für Ein- und Ausgänge
- 2: Grundplatte
- 2a: Netz (Maschen)
- 2': innere Fläche
- 3: Stab (Rundstab aus Stahl)
- 3a: Stab (aus Kohlefasern gewickelt)
- 3b: freier Endbereich von 3
- 3': Stirnseiten von 3
- 3": Stab (Flachstab)
- 4: Flansch
- 5: Konus
- 6: Spitze (scharf)
- 7: scharkantiger Zapfen
- 8: Knautschschicht
- 9: Leichtschaumstoff (Polymerschicht)
- 10: seitliche Abdeckungen / Schutzschichten
- 11: Verbundplatte
- 12: Gelenkverbindung
- 13: Antrieb für 12
- 13': seitliche Lager
- 14: Knoten
- 15: Knotenblech (Verstrebung)
- 16: Dachschutz
- 17: seitliche Lufteinlässe

- 50: Blechstreifen
- 51: Stegbreite

- 100: Geschoss
- 101: Haube
- 102: Aufschlagzünder mit Piezo-Generator oder Piezo-Sensor
- 103: Hohlladung
- 104: Auskleidung (Liner)

- 110: gepanzertes Fahrzeug
- 111: Schützenpanzer
- 112: Optische Sensoren/ Kameras

- A: Ausnehmungen
- a: grösster Abstand zwischen zwei Stäben
- α: Neigungswinkel Stäbe / Grundplatte
- F: Flugrichtung Geschoss (am Ziel)
- F_{f}: fiktive Flugrichtung (Bedrohung)
- K: Kaliber des Geschosses
- l₀: Länge von Haube
- l₁: Länge Stab (ab 2' gemessen)
- m: metallische Beschichtung
- O: zu schützendes Objekt
- R1-Rn: Träger für Reihen von 3

## Patentansprüche

1. Objektschutz gegen ungelenkte und/oder im Unterschallbereich fliegende , Hohlladungen (103) aufweisende Mittelkalibergeschosse (100) mit einer Haube (101) und mit frontseitig axial angeordneten elektrischen Aufschlagzündern (102) mit flächenförmigen Verbindungsleitungen zur Zündkette, wobei der Objektschutz eine Schutzschicht mit matrixförmig angeordneten, aus einer Fläche herausragenden Stäben (3, 3") aufweist, wobei der diagonale Abstand (a) zwischen den Stäben (3) kleiner als das Kaliber (K) des Wirk-Geschosses (100) und grösser als die Spitze (102) des Geschosses (100) ist, wobei die Stäbe (3, 3") aus Stahl gefertigt sind, wobei die Spitzen der Stäbe (3, 3") scharfkantig ausgebildet sind und aus gehärtetem Stahl bestehen so daß ein Eindringen in die Haube (101) des Mittelkalibergeschosses (100) erreicht wird, wobei diese Stäbe über eine Fläche (2') der Schutzschicht (1) herausragen, wobei die freie Länge (1₁) der Stäbe (3) grösser ist, als die gesamte Länge (1₀) einer Haube (101) des Geschosses (100), gemessen von der Spitze des Aufschlagzünders (102) bis zum grössten Durchmesser einer Auskleidung (104) der Hohlladung (103) des Mittelkalibergeschosses (100).

2. Objektschutz nach Anspruch 1, **dadurch gekennzeichnet, dass** die Stäbe (3) an ihrer äusseren Stirnseite (3') durch wenigstens eine flächige und zusammenhängende äussere Schicht (9; 10) abgedeckt sind.

3. Objektschutz nach einem der Ansprüche 1 oder 2, **dadurch gekennzeichnet, dass** die Stirnseiten (3') der Stäbe (3) stumpfwinklige Konen (5) aufweisen, die in scharfen Spitzen (6) enden.

4. Objektschutz nach einem der Ansprüche 1 bis 3, **dadurch gekennzeichnet, dass** die Stirnseiten (3') der Stäbe (3) abgesetzt sind und einen zentralen scharfkantigen Zapfen (7) aufweisen.

5. Objektschutz nach einem der Ansprüche 1 bis 4, **dadurch gekennzeichnet, dass** die Stäbe (3) aus einer massiven Platte (2) herausragen.

6. Objektschutz nach einem der Ansprüche 1 bis 4, **dadurch gekennzeichnet, dass** die Stäbe (3) aus den Knoten (14;15) eines Stahlnetzes (1') herausragen.

## Claims

1. Object protection against unguided and/or subsonic medium-calibre projectiles (100) with hollow charges (103), which projectiles (100) have a cap (101) and have electrical contact fuses (102), arranged at the front end in an axial manner, with flat connecting lines for the ignition chain, wherein the object protection has a protective layer with rods (3, 3") arranged in a matrix and projecting from a surface, wherein the diagonal distance (a) between the rods (3) is smaller than the calibre (K) of the active projectile (100) and larger than the tip (102) of the projectile (100), wherein the rods (3, 3") are manufactured of steel, wherein the tips of the rods (3, 3") are sharp-edged and are made of hardened steel, so that a penetration into the cap (101) of the medium-calibre projectile (100) is achieved, wherein these rods project out beyond a surface (2') of the protective layer (1), wherein the free length (l₁) of the rods (3) is greater than the entire length (l₀) of a cap (101) of the projectile (100), measured from the tip of the contact fuse (102) as far as the greatest diameter of a liner (104) of the hollow charge (103) of the medium-calibre projectile (100).

2. Object protection according to claim 1, **characterized in that** the rods (3) are covered at their outer front end (3') by at least one flat and continuous outer layer (9; 10).

3. Object protection according to one of claims 1 and 2, **characterized in that** the front ends (3') of the rods (3) have obtuse-angled cones (5) ending in sharp tips (6).

4. Object protection according to any one of claims 1 to 3, **characterized in that** the front ends (3') of the rods (3) are stepped and have a central, sharp-edged pin (7).

5. Object protection according to any one of claims 1 to 4, **characterized in that** the rods (3) project from a solid plate (2).

6. Object protection according to any one of claims 1 to 4, **characterized in that** the rods (3) project from the junctions (14; 15) of a steel grid (1').

## Revendications

1. Protection d'objet contre des projectiles de calibre moyen (100) non guidés et/ou volant dans le domaine subsonique, comprenant des charges creuses (103), pourvue d'un capot (101) et de détonateurs à impact (102) électriques disposés de manière axiale côté avant et dotés de lignes de liaison de forme plane menant à la chaîne d'allumage, dans laquelle la protection d'objet comprend une couche de protection comprenant des tiges (3, 3") disposées en forme de matrice, faisant saillie d'une surface, dans laquelle la distance diagonale (a) entre les tiges (3) est plus petite sur le calibre (K) du projectile actif (100) et est plus grande que la pointe (102) du projectile (100), dans laquelle les tiges (3, 3") sont produites à partir d'acier, dans laquelle les pointes des tiges (3, 3") sont réalisées de manière à présenter des arêtes vives et sont constituées d'un acier durci de manière à parvenir à une pénétration dans le capot (101) du projectile de calibre moyen (100), dans laquelle lesdites tiges font saillie d'une surface (2') de la couche de protection (1), dans laquelle la longueur libre (l₁) des tiges (3) est plus grande que la longueur totale (l₀) d'un capot (101) du projectile (100) mesurée depuis la pointe du détonateur à impact (102) jusqu'au diamètre le plus grand d'un habillage (104) de la charge creuse (103) du projectile de calibre moyen (100).

2. Protection d'objet selon la revendication 1, **caractérisée en ce que** les tiges (3) sont recouvertes de leur côté frontal (3') extérieur par au moins une couche (9 ; 10) extérieure plane et continue.

3. Protection d'objet selon l'une quelconque des revendications 1 ou 2, **caractérisée en ce que** les côtés frontaux (3') des tiges (3) comprennent des cônes (5) à angle obtus, qui se terminent en des pointes (6) acérées.

4. Protection d'objet selon l'une quelconque des revendications 1 à 3, **caractérisée en ce que** les côtés frontaux (3') des tiges (3) sont décalés et présentent un téton (7) central à arêtes vives.

5. Protection d'objet selon l'une quelconque des revendications 1 à 4, **caractérisée en ce que** les tiges (3) font saillie d'une plaque (2) massive.

6. Protection d'objet selon l'une quelconque des revendications 1 à 4, **caractérisée en ce que** les tiges (3) font saillie des noeuds (14 ; 15) d'un filet en acier (1').
